# EUROPÄISCHE PATENTSCHRIFT

(11) **EP 1 820 416 B1**
(45) Veröffentlichungstag und Bekanntmachung des Hinweises auf die Patenterteilung: **14.09.2016**
(21) Anmeldenummer: 07002972.3
(22) Anmeldetag: 13.02.2007
(51) Int. Cl.: A45B 25/00, E04H 15/28

(54) **DACHARTIGE ABSCHIRMUNG**
ROOF-LIKE SCREEN
BLINDAGE DE TYPE TOIT

(30) Priorität: 18.02.2006 DE 102006007572
(43) Veröffentlichungstag der Anmeldung: 22.08.2007
(73) Patentinhaber: SL Sonderkonstruktionen und Leichtbau GmbH, 70771 Leinfelden-Oberaichen (DE)
(72) Erfinder: Rasch, Bodo, 70771 Leinfelden (DE); Bradatsch, Jürgen, 70771 Leinfelden (DE)
(74) Vertreter: Kohler Schmid Möbus Patentanwälte

(56) Entgegenhaltungen:
- WO-A-89/00225
- DE-U1-202004 003 065

## Beschreibung

Die Erfindung betrifft eine dachartige Abschirmung mit mindestens einem ersten wandelbaren Schirm und mindestens einem zweiten wandelbaren Schirm, wobei jeweils der erste Schirm benachbart zum zweiten Schirm angeordnet ist, wobei die Schirme jeweils einen Mast, ein angetriebenes Gestänge und eine faltbare Membran umfassen, wobei im maximal aufgefalteten Zustand der Schirme die Membrane benachbarter Schirme in ihren Randbereichen vertikal übereinander und horizontal überlappend angeordnet sind, wobei das Gestänge mindestens drei gelenkige Arme umfasst, die jeweils einen an einem Anlenkpunkt gelenkig am Mast befestigten inneren Armabschnitt und einen daran radial vom Mast weg nach außen angelenkten äußeren Armabschnitt mit einer Armspitze aufweisen, wobei der äußere Armabschnitt mit einem Unterstützungsstab gelenkig verbunden ist, welcher unterhalb des Anlenkpunkts des inneren Armabschnitts an einem Anlenkpunkt am Mast angebracht ist, und wobei der innere Armabschnitt in einem Anlenkpunkt gelenkig mit einer Antriebsstrebe verbunden ist, die oberhalb der Anlenkstelle des inneren Armabschnitts an einem im Mast längs beweglichen Gestängeantrieb angebracht ist.

Eine derartige Abschirmung ist bereits bekannt aus WO 89/00225 und dienen als Sonnen- oder Regenschutz. Durch Faltung der Membran können die Schirme von einem geöffneten in einen geschlossenen Zustand gebracht werden, wobei die Überführung mittels des Linearantriebs durchgeführt werden kann. Die bekannte Abschirmung umfasst mehrere nebeneinander stehende Schirme, die rasterförmig in Zeilen und Spalten nebeneinander angeordnet sind, so dass die Kanten der Membran im geöffneten Zustand annährend aneinander anstoßen. Die bekannten Abschirmungen haben jedoch den Nachteil, dass an den Kanten der einzelnen Schirme Regen durchdringen kann.

Zur Überbrückung eines Eckbereichs einer winkeligen Abschirmkonstruktion sieht die aus WO 89/00225 bekannte Anordnung zusätzliche Schirme vor, deren Membrane tiefer oder höher liegen als die der übrigen Schirme und diese im Bereich der Ecke übergreifen. Durch die Überlappung der Schirme kann in diesen Eckbereichen Regen oder Sonnenstrahlung effektiv abgeschirmt werden. Jedoch ergibt sich durch die unterschiedlichen Höhen der einzelnen Schirme insbesondere im geschlossenen Zustand der Schirme ein unästhetisches Erscheinungsbild.

Aufgabe der Erfindung ist es demgegenüber eine Abschirmung vorzuschlagen, deren Schirme im geschlossenen Zustand eine einheitliche Erscheinungsform aufweisen und im geöffneten Zustand eine große Regendichtheit gewährleisten.

Diese Aufgabe wird erfindungsgemäß dadurch gelöst, dass der Abstand vom einem gemeinsamen Bodenniveau zur Armspitze des ersten Schirms im geschlossenen Zustand mindestens 98%, höchstens aber 102% des Abstands vom gemeinsamen Bodenniveau zur Armspitze des zweiten Schirms im geschlossenen Zustand beträgt, und dass mindestens zwei Längen der Elemente: äußere Armabschnitte, inneren Armabschnitte, Unterstützungsstäbe und Masthöhen vom Bodenniveau bis zum Anlenkpunkt der Unterstützungsstäbe am Mast, für benachbarte Schirme jeweils unterschiedlich sind und im Bereich folgender Längenverhältnisse liegen:

| | |
|---|---|
| a1/a2 von] 1,0 bis 1,06]; | b1/b2 von [0,93 bis 1,00[; |
| c1/c2 von [0,95 bis 1,05]\{1} ; | d1/d2 von ]1,0 bis 1,05]; |

wobei a1, a2 die Länge der äußeren Armabschnitte, b1, b2 die Länge der inneren Armabschnitte, c1, c2 die Länge der Unterstützungsstäbe und d1, d2 die Masthöhen vom Bodenniveau bis zur Anlenkpunkt der Unterstützungsstäbe am jeweiligen Mast im maximal geöffneten Zustand für zwei benachbarte Schirme bedeuten.

Dadurch dass die Abstände der Armspitzen der benachbarten Schirme von einem gemeinsamen Bodenniveau sich im geschlossenen Zustand um maximal 2% unterscheiden entsteht der Eindruck, dass es sich um zwei identische Schirme handele, was als ästhetisch ansprechend empfunden wird. Gleichzeitig wird bei der erfindungsgemäßen-Abschirmung gewährleistet, dass sich im geöffneten Zustand die Membrane von benachbarten Schirmen gegenseitig überlappen, um einen größtmöglichen Schutz gegen Sonneneinstrahlung und Regen zu gewährleisten. Die Kanten der Membrane von benachbarten Schirmen befinden sich also im geöffneten Zustand in verschiedenen horizontalen Ebenen (Höhenniveaus). Dies erfordert eine unterschiedliche Konstruktion der Gestänge benachbarter Schirme. Hierbei ist eine Vielzahl an Ausführungsformen denkbar, bei welchen sich jedoch stets mindestens zwei der oben genannten Elemente für benachbarte Schirme unterscheiden, so dass die Verhältnisse der Längen von einander entsprechenden Elemente benachbarter Schirme in den genannten Bereichen liegen. Die erfindungsgemäße Verkürzung beziehungsweise Verlängerung der Elemente des zweiten Schirms gegenüber denen des ersten Schirm belaufen sich im Bereich weniger Prozent oder darunter, sind jedoch entscheidend um ein Überlappen der Membrane benachbarter Schirme im geöffneten Zustand bei einem einheitlichen Erscheinungsbild der Schirme im geschlossenen Zustand zu realisieren.

Bereits bestehende Anlagen können problemlos nachgerüstet werden, indem jeder zweite Schirm der bestehenden Anlage mit entsprechend dimensionierten Armabschnitten und Unterstützungsstäben ausgestattet wird.

Bei einer bevorzugten Ausführungsform ist die Länge des Unterstützungsstabes des ersten Schirms kleiner als die Länge des Unterstützungsstabes des zweiten Schirms. Der Anlenkpunkt des Unterstützungsstabes des ersten Schirms am Mast liegt dann höher als der des zweiten Schirms, um eine Überlappung der Membrane zu gewährleisten.

Vorzugsweise beträgt die Masthöhe vom Bodenniveau bis zum Anlenkpunkt des Unterstützungsstabs des ersten Schirms mindestens 102,5%, höchstens aber 104,5% der Masthöhe vom Bodenniveau bis zum Anlenkpunkt des Unterstützungsstabs des zweiten Schirms.

Bei einer weiteren speziellen Ausführungsform der erfindungsgemäßen Abschirmung beträgt die Länge des äußeren Armabschnitts des ersten Schirms mindestens 100,5%, höchstens aber 104,0% der Länge des äußeren Armabschnitts des zweiten Schirms.

Darüber hinaus kann es vorteilhaft sein, wenn die Länge des inneren Armabschnitts des ersten Schirms mindestens 96%, höchstens aber 98% der Länge des inneren Armabschnitts des zweiten Schirms beträgt. Auf diese Weise kann beispielsweise eine Anhebung des Gestänges durch Verlängerung des Unterstützungsstabes ausgeglichen werden.

Bei einer bevorzugten Ausführungsform der erfindungsgemäßen Abschirmung weisen die Membrane der Schirme im auf gespannten Zustand eine polygonale, insbesondere eine rechteckförmige, vorzugsweise eine quadratische Außenkontur auf.

Besonders vorteilhaft ist das, wenn die Membrane der Schirme eine 4-fache symmetrische Außenkontur haben, und die Schirme jeweils 4 Diagonalarme in den 4 Diagonalrichtungen sowie 4 Mittelarme in den um 45° dazu versetzten Richtungen der Seitenmitten der Membrane aufweisen, wobei die Längen der Diagonalarme so gewählt sind, dass bei Überlappen benachbarter Schirme im Randbereich der Membrane sich die Enden der Diagonalarme von sich diagonal gegenüber stehenden Schirmen nicht berühren. Auf diese Weise kann einerseits eine großflächige Überlappung realisiert werden, zum anderen wird es ermöglicht, eine Abschirmung mit einer Vielzahl an sich überlappenden Schirmen zu konstruieren, wobei lediglich Schirme mit zwei unterschiedlichen Höhenniveaus der Membrane benötigt werden. Die 4-fache symmetrische Außenkontur der Schirme ist besonders für rechteckige Abschirmungen geeignet.

Bei einer besonders bevorzugten Ausführungsform der erfindungsgemäßen Abschirmung ist an den äußeren Armabschnitten jeweils links und rechts ein Passivarm angelenkt, der sich beim Öffnen des Schirms unter einem Winkel vom äußeren Armabschnitt weg zum Randbereich der Membran erstreckt. Hierdurch kann die Randlänge der Membran verkürzt und eine annähernd quadratische Kontur der Membrankante realisiert werden. Dies wiederum erlaubt es, den Abstand der Masten benachbarter Schirme mit überlappenden Membranen gegenüber denen von Abschirmungen ohne Passivarme zu vergrößern, so dass die erfindungsgemäße Abschirmung eine größere Fläche abdecken kann. Bei gleichem Abstand der Schirmmasten weist die erfindungsgemäße Ausführungsform eine größere Überlappung auf als eine vergleichbare Abschirmung ohne Passivarme.

Eine spezielle Ausführungsform sieht vor, dass zumindest einige der Schirme um eine durch den Mast verlaufende vertikale Drehachse drehbar sind. Diese rotierbaren Schirme können mit entsprechender Ausformung der Membran zum Zwecke einer Ventilation genutzt werden. Die Schirmarme können dabei Bestandteile der Ventilationseinrichtung sein. Damit kann sowohl die Ventilation als auch der Schattenwurf durch die erfindungsgemäßen Schirme bewirkt werden.

Bei einer bevorzugten Ausführungsform umfasst der Gestängeantrieb einen im Mast verlaufenden teleskopartigen Linearantrieb, der vorzugsweise spindelgetrieben oder hydraulisch bewegt wird.

Bei einer speziellen Ausführungsform sind am Mast mit Abstand vom Boden Beleuchtungskörper und/oder Lautsprecher und/oder Klima beeinflussende Einrichtungen vorgesehen, die vorzugsweise jeweils in einer bestimmten gleichen Höhe über dem gemeinsamen Bodenniveau angebracht sind. Hierdurch kann in einer optisch ansprechenden Form eine Beleuchtung und/oder Beschallung des überdachten Platzes realisiert werden.

Weitere Vorteile der Erfindung ergeben sich aus der Beschreibung und der Zeichnung. Ebenso können die vorstehend genannten und die weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine schematische Darstellung der Anordnung der einzelnen Elemente einer erfindungsgemäßen Ausführungsform mit zwei Schirmen mit geöffneten und geschlossenem Gestänge;
- Fig. 2a: eine maßstabsgetreue Darstellung eines Diagonalarms des ersten Schirms einer bevorzugten Ausführungsform der erfindungsgemäßen Abschirmung;
- Fig. 2b: eine maßstabsgetreue Darstellung eines Diagonalarms des zweiten Schirms einer bevorzugten Ausführungsform der erfindungsgemäßen Abschirmung; und
- Fig. 3: eine schematische Aufsicht einer erfindungsgemäßen Abschirmung mit vier Schirmen im geöffneten Zustand.

Die in **Fig. 1** gezeigten Schirme **1**, **2** umfassen jeweils einen Mast **3, 3'**, an dem jeweils ein Gestänge angebracht ist. In der gezeigten Seitenansicht der Gestänge sind einander zugewandte Arme der Gestänge im geöffneten Zustand dargestellt, während die einander abgewandten Arme der Gestänge im geschlossenen Zustand gezeigt sind. Die Arme der Schirme 1, 2 umfassen jeweils einen inneren Armabschnitt **4**, **4'** mit einer Länge **b1**, **b2** und einen äußeren Armabschnitt **5, 5'** mit einer Länge **a1**, **a2**. Die inneren Armabschnitte 4 sind an den Masten 3 des jeweiligen Schirms 1, 2 gelenkig angebracht. An den inneren Armabschnitten 4, 4' sind die äußeren Armabschnitte 5, 5' in den Anlenkpunkten **F, F'** radial von den Masten 3, 3' weg nach außen angelenkt. Die gezeigten, einander zugewandten äußeren Armabschnitte 5, 5' der beiden Schirme 1, 2 überlappen sich im geöffneten Zustand im Bereich ihrer Armspitze **G**, **G'**, wobei die Armspitze G des ersten Schirms 1 oberhalb der Armspitze G' des zweiten Schirms 2 zu liegen kommt. Der Versatz der Höhen der Armspitzen G, G' im geöffneten Zustand bewegt sich dabei im Bereich von 0,5 Meter bis wenigen Metern. Die Positionen **G*, G*'** der Armspitzen im geschlossenen Zustand befinden sich dagegen auf demselben Höhenniveau, so dass der Abstand **f1**, **f2** der Positionen G*, G*' der Armspitzen zu einem gemeinsamen Bodenniveau **8** im geschlossenen Zustand für beide Schirme 1, 2 bis auf wenige Millimeter gleich sind. Bei der Betrachtung der Abstände der Elemente der überlappenden Schirme wird hier von einem einheitlichen (ebenen bzw. gemittelten) Bodenniveau 8 ausgegangen. Die Schirme selbst können dabei jedoch auch auf einem unebenen Untergrund aufgestellt sein. Die äußeren Armabschnitte 5, 5' sind jeweils mit einem Unterstützungsstab **6, 6'** der Längen **c1, c2** gelenkig verbunden, welche an Anlenkpunkten **C, C'** der Maste 3, 3' angebracht sind. Darüber hinaus sind die inneren Armabschnitte 4, 4' in Anlenkpunkten **D, D'** mit Antriebsstreben **7, 7'** verbunden, die oberhalb von Anlenkstellen **B, B'** der inneren Armabschnitte 4, 4' an einer Anlenkstelle **A, A'** an jeweils einem im Mast 3, 3' längs beweglichen Gestängeantrieb (nicht gezeigt) angebracht ist.

**Fig. 2a, 2b** zeigen eine konkrete Ausführungsform eines Diagonalarms **9** des ersten Schirms 1 beziehungsweise eines Diagonalarms **9'** des zweiten Schirms 2 einer bevorzugten erfindungsgemäßen Abschirmung mit den entsprechenden Bemaßungen der einzelnen Elemente. Bei dieser bevorzugten Ausführungsform ist die Länge c1 des Unterstützungsstabes des ersten Schirms 1 kleiner ist als die Länge c2 des Unterstützungsstabes des zweiten Schirms 2. Der Abstand **d1** des Anlenkpunkts C des ersten Schirms zum gemeinsamen Bodenniveau 8 ist dabei größer als der entsprechende Abstand **d2** des Anlenkpunkts C' des zweiten Schirms 2. Durch dieses Anheben des Anlenkpunkt C des Unterstützungsstabes 6 des ersten Schirms 1 wird bei gleichen Abstand f1, f2 der Armspitzen zum Bodenniveau 8 im geschlossenen Zustand der Schirme eine unterschiedliche Höhe der Armspitzen G, G' im geöffneten Zustand erreicht, so dass sich die Membrane **10,** 10' der beiden Schirme in diesem Bereich überlappen. Durch gleichzeitige Verlängerung der äußeren Armabschnitte 5 des ersten Schirms1 und/oder Verkürzung der inneren Armabschnitte 4 des ersten Schirms 1 gegenüber denen des zweiten Schirms 2 ist es jedoch auch möglich, die Höhen der Anlenkpunkte C, C' der Unterstützungsstäbe 6, 6' der beiden Schirme 1, 2 wieder auf ein gemeinsames Höhenniveau zu bringen (nicht gezeigt).

Bei der erfindungsgemäßen Abschirmung sind die Längen a1, a2, b1, b2, c1, c2, d1, d2 so aufeinander abgestimmt, dass die Abstände f1, f2 der Armspitzen im geschlossenen Zustand vom gemeinsamen Bodenniveau 8 annähernd gleich sind, so dass der Betrachter im geschlossenen Zustand der beiden Schirme 1, 2 den Eindruck gewinnt, dass es sich um zwei identische Schirme handelt.

Die in den Fig. 2a, 2b gezeigte Ausführungsform stellt lediglich ein ganz spezielles Beispiel dar. Es gibt eine Vielzahl an Möglichkeiten die Längen der einzelnen Bauelemente des Gestänges aufeinander abzustimmen. Dabei ist es jedoch nicht notwendig, sämtliche Längen einander entsprechender Elemente für die beiden Schirme 1, 2 unterschiedlich vorzusehen (wie im Beispiel aus Fig. 2a, 2b). Entscheidend ist lediglich, dass sich immer mindestens zwei einander entsprechende Längen der beiden Schirme 1, 2 voneinander unterscheiden und sich deren Verhältnis zueinander in den oben angegebenen Bereichen befinden. Die genauen Verhältnisse der Längen von sich entsprechenden Bauelementen hängt unter anderem von dem gewünschten Höhenversatz der Armspitzen G, G' im geöffneten Zustand der Schirme 1, 2 sowie von dem Abstand der Schirme 1, 2 zueinander ab und kann mit Hilfe von Simulationssoftware berechnet werden.

Die angegebenen Verhältnisse der Längen der unterschiedlichen Bauteile benachbarter Schirme gelten sowohl für Mittelarme **11**, **11'** als auch für die Diagonalarme 9, 9'. Jedoch können sich die Längenverhältnisse der einzelnen Strecken der Diagonalarme und der Mittelarme innerhalb der angegebenen Bereiche unterscheiden.

**Fig. 3** zeigt eine Aufsicht einer erfindungsgemäßen Abschirmung mit vier Schirmen im geöffneten Zustand. Die erfindungsgemäße Abschirmung umfasst jeweils zwei erste Schirme 1 und zwei zweite Schirme 2. Die Membrane 10, 10' der Schirme 1, 2 weisen eine nahezu quadratische Außenkontur auf, so dass eine reichteckige Abschirmung einfach zu realisieren ist. Dies wird insbesondere durch zusätzliche Passivarme **12**, **12'** ermöglicht, die an den Diagonalarmen 9, 9' und Mittelarmen 11, 11' jeweils links und rechts angelenkt sind und beim Öffnen der Schirme 1, 2 unter einem Winkel vom äußeren Armabschnitt weg zum Randbereich der Membran 10, 10' erstreckt. Hierdurch wird eine Verkleinerung der Randlänge der Membrane 10, 10' und somit eine Minimierung der Membranstützwerte erreicht. Die ersten Schirme 1 sind jeweils von zwei zweiten Schirmen 2 benachbart angeordnet, so dass sich die ersten Schirme 1 diagonal gegenüber stehen und sich beinahe mit den Armspitzen einander zugewandter Armabschnitte berühren. Dabei überlappen die Membrane 10 der ersten Schirme die Membrane 10' der zweiten Schirme im Randbereich. Insgesamt entsteht eine Abschirmung, die lediglich einen kleinen sternförmigen Schlitz **13** an den Ecken der Diagonalarme aufweist und trotz eines einheitlichen optischen Erscheinungsbildes im geschlossenen Zustand einen optimierten Schutz gegen Sonne und Regen gewährleistet.

### Bezugszeichenliste

- 1: erster Schirm
- 2: zweiter schirm
- 3, 3': Mast
- 4, 4': innerer Armabschnitt
- 5, 5': äußerer Armabschnitt
- 6, 6': Unterstützungsstab
- 7, 7': Antriebsstrebe
- 8: Bodenniveau
- 9, 9': Diagonalarm
- 10, 10': Membran
- 11, 11': Mittelarm
- 12, 12': Passivarm
- 13: Schlitz
- A: Anlenkpunkt der Antriebsstrebe am Mast des ersten Schirms
- A': Anlenkpunkt der Antriebsstrebe am Mast des zweiten Schirms
- B: Anlenkpunkt des inneren Armabschnitt am Mast des ersten Schirms
- B': Anlenkpunkt des inneren Armabschnitt am Mast des zweiten Schirms
- C: Anlenkpunkt des Unterstützungsstabs am Mast des ersten Schirms
- C': Anlenkpunkt des Unterstützungsstabs am Mast des zweiten Schirms
- D: Anlenkpunkt der Antriebsstrebe an den inneren Armabschnitt des ersten Schirms
- D': Anlenkpunkt der Antriebsstrebe an den inneren Armabschnitt des zweiten Schirms
- F: Anlenkpunkt des Unterstützungsstabs am äußeren Armabschnitt des ersten Schirms
- F': Anlenkpunkt des Unterstützungsstabs am äußeren Armabschnitt des zweiten Schirms
- G: Armspitze des ersten Schirms im geöffneten Zustand
- G': Armspitze des zweiten Schirms im geöffneten Zustand
- G*: Armspitze des ersten Schirms im geschlossenen Zustand
- G*': Armspitze des zweiten Schirms im geschlossenen Zustand
- a1: Länge der äußeren Armabschnitte des ersten Schirms
- a2: Länge der äußeren Armabschnitte des zweiten Schirms
- b1: Länge der inneren Armabschnitte des ersten Schirms
- b2: Länge der inneren Armabschnitte des zweiten ten Schirms
- c1: Länge der Unterstützungsstäbe des ersten Schirms
- c2: Länge der Unterstützungsstäbe des zweiten Schirms
- d1: Masthöhe des ersten Schirms
- d2: Masthöhe des zweiten Schirms
- f1: Abstand vom Boden zur Armspitze des ersten Schirms im geschlossenen Zustand
- f2: Abstand vom Boden zur Armspitze des zweiten Schirms im geschlossenen Zustand

## Patentansprüche

1. Dachartige Abschirmung mit mindestens einem ersten wandelbaren Schirm (1) und mindestens einem zweiten wandelbaren Schirm (2), wobei jeweils der erste Schirm benachbart zum zweiten Schirm angeordnet ist,
wobei die Schirme jeweils einen Mast (3, 3'), ein angetriebenes Gestänge und eine faltbare Membran (10, 10') umfassen, wobei im maximal aufgefalteten Zustand der Schirme (1, 2) die Membrane (10, 10') benachbarter Schirme (1, 2) in ihren Randbereichen vertikal übereinander und horizontal überlappend angeordnet sind,
wobei das Gestänge mindestens drei gelenkige Arme umfasst, die jeweils einen an einem Anlenkpunkt (B, B') gelenkig am Mast (3, 3') befestigten inneren Armabschnitt (4, 4') und einen daran radial vom Mast weg nach außen angelenkten äußeren Armabschnitt (5, 5') mit einer Armspitze (G, G') aufweisen,
wobei der äußere Armabschnitt (5, 5') mit einem Unterstützungsstab (6, 6') gelenkig verbunden ist, welcher unterhalb des Anlenkpunkts (B, B') des inneren Armabschnitts (4, 4') am Anlenkpunkt (C, C') am Mast (3, 3') angebracht ist, und
wobei der innere Armabschnitt (4, 4') in einem Anlenkpunkt (D, D') gelenkig mit einer Antriebsstrebe (7, 7') verbunden ist, die oberhalb der Anlenkstelle (B, B') des inneren Armabschnitts (4, 4') an einem im Mast (3, 3') längs beweglichen Gestängeantrieb angebracht ist,
wobei der Abstand (f1) vom einem gemeinsamen Bodenniveau (8) zur Armspitze (G*) des ersten Schirms (1) im geschlossenen Zustand mindestens 98%, höchstens aber 102% des Abstands (f2) vom gemeinsamen Bodenniveau (8) zur Armspitze (G*') des zweiten Schirms (2) im geschlossenen Zustand beträgt,
**dadurch gekennzeichnet**
**dass** mindestens zwei Längen der Elemente: äußere Armabschnitte (5, 5'), inneren Armabschnitte (4, 4'), Unterstützungsstäbe (6, 6') und Masthöhen (d1, d2) vom Bodenniveau (8) bis zum Anlenkpunkt (C, C') der Unterstützungsstäbe am Mast (3, 3'), für benachbarte Schirme (1, 2) jeweils unterschiedlich sind und im Bereich folgender Längenverhältnisse liegen: $a 1 / a 2 = ] 1 , 0 bis 1 , 06 ] ;$ $b 1 / b 2 = [ 0 , 93 bis 1 , 00 [ ;$ $c 1 / c 2 = \left[0,95 bis 1,05\right] \ \left\{1\right\} ;$ $d 1 / d 2 = ] 1 , 0 bis 1 , 05 ] ;$ wobei
a1, a2 die Länge der äußeren Armabschnitte,
b1, b2 die Länge der inneren Armabschnitte,
c1, c2 die Länge der Unterstützungsstäbe und
d1, d2 die Masthöhen vom Bodenniveau bis zur Anlenkpunkt (C, C') der Unterstützungsstäbe am jeweiligen Mast im maximal geöffneten Zustand für zwei benachbarte Schirme bedeuten.

2. Abschirmung nach Anspruch 1, **dadurch gekennzeichnet, dass** die Länge c1 des Unterstützungsstabes (6) des ersten Schirms (1) kleiner als die Länge c2 des Unterstützungsstabes (6') des zweiten Schirms (2) ist.

3. Abschirmung nach einem der vorhergehenden Ansprüche, **dadurch gekennzeichnet, dass** die Masthöhe (d1) vom Bodenniveau (8) bis zum Anlenkpunkt (C) des Unterstützungsstabs (6) des ersten Schirms (1) mindestens 102.5%, höchstens aber 104.5% der Masthöhe (d2) vom Bodenniveau bis zum Anlenkpunkt (C') des Unterstützungsstabs (6') des zweiten Schirms beträgt.

4. Abschirmung nach einem der vorhergehenden Ansprüche, **dadurch gekennzeichnet, dass** die Länge (a1) des äußeren Armabschnitts (5) des ersten Schirms (1) mindestens 100.5%, höchstens aber 104.0% der Länge (a2) des äußeren Armabschnitts (5') des zweiten Schirms (2) beträgt.

5. Abschirmung nach einem der vorhergehenden Ansprüche, **dadurch gekennzeichnet, dass** die Länge (b1) des inneren Armabschnitts (4) des ersten Schirms (1) mindestens 96%, höchstens aber 98% der Länge (b2) des inneren Armabschnitts (4') des zweiten Schirms (2) beträgt.

6. Abschirmung nach einem der vorhergehenden Ansprüche, **dadurch gekennzeichnet, dass** die Membranen (10, 10') der Schirme (1, 2) im aufgespannten Zustand.eine polygonale Außenkontur aufweisen.

7. Abschirmung nach einem der vorhergehenden Ansprüche, **dadurch gekennzeichnet, dass** die Membranen (10, 10') der Schirme (1, 2) eine 4-fach symmetrische Außenkontur haben, dass die Schirme (1,2) jeweils 4 Diagonalarme (9, 9') in den 4 Diagonalrichtungen sowie 4 Mittelarme (11, 11') in den um 45° dazu versetzten Richtungen der Seitenmitten der Membranen (10, 10') aufweisen, und dass die Längen der Diagonalarme (9, 9') so gewählt sind, dass bei Überlappen benachbarter Schirme (1, 2) im Randbereich der Membrane (10, 10') die Enden der Diagonalarme (9, 9') von sich diagonal gegenüber stehenden Schirmen (1, 2) sich nicht berühren.

8. Abschirmung nach einem der vorhergehenden Ansprüche, **dadurch gekennzeichnet, dass** an den äußeren Armabschnitten (5, 5') jeweils links und rechts ein Passivarm (12, 12') angelenkt ist, der sich bei Öffnen des Schirms (1, 2) unter einem Winkel vom äußeren Armabschnitt (5, 5') weg zum Randbereich der Membran (10, 10') erstreckt.

9. Abschirmung nach einem der vorhergehenden Ansprüche, **dadurch gekennzeichnet, dass** zumindest einige der Schirme (1, 2) um eine durch den Mast (3, 3') verlaufenden vertikale Drehachse drehbar sind.

10. Abschirmung nach einem der vorhergehenden Ansprüche, **dadurch gekennzeichnet, dass** der Gestängeantrieb einen im Mast (3, 3') verlaufenden teleskopartigen Linearantrieb umfasst, der vorzugsweise spindelgetrieben oder hydraulisch bewegt wird.

11. Abschirmung nach einem der vorhergehenden Ansprüche, **dadurch gekennzeichnet, dass** am Mast (3, 3') mit Abstand vom Boden Beleuchtungskörper und/oder Lautsprecher und/oder Klima beeinflussende Einrichtungen vorgesehen, die vorzugsweise jeweils in einer bestimmten gleichen Höhe über dem gemeinsamen Bodenniveau angebracht sind.

## Claims

1. Roof-like screen having at least a first convertible umbrella (1) and at least a second changeable umbrella (2),
wherein the first umbrella is arranged adjacent to the second umbrella in each case,
wherein the umbrellas each comprise a mast (3, 3'), a driven rod assembly and a foldable membrane (10, 10'), wherein in the maximum folded state of the umbrellas (1, 2) the membranes (10, 10') of adjacent umbrellas (1, 2) in the edge regions thereof are arranged vertically one above the other and so as to overlap horizontally,
wherein the rod assembly comprises at least three articulated arms which each have an inner arm portion (4, 4') which is secured in an articulated manner to an articulation location (B, B') on the mast (3, 3') and an outer arm portion (5, 5') which is articulated thereon radially outwards away from the mast and which has an arm tip (G, G'),
wherein the outer arm portion (5, 5') is connected in an articulated manner to a support rod (6, 6') which is fitted to the mast (3, 3') below the articulation location (B, B') of the inner arm portion (4, 4') at the articulation location (C, C'), and
wherein the inner arm portion (4, 4') is connected at an articulation location (D, D') in an articulated manner to a drive strut (7, 7') which is fitted above the articulation location (B, B') of the inner arm portion (4, 4') to a rod assembly drive which can be longitudinally moved in the mast (3, 3'),
wherein the spacing (f1) from a common base level (8) to the arm tip (G*) of the first umbrella (1) in the closed state is at least 98%, but at the most 102% of the spacing (f2) from the common base level (8) to the arm tip (G*') of the second umbrella (2) in the closed state,
**characterised in that**
at least two lengths of the elements: outer arm portions (5, 5'), inner arm portions (4, 4'), support rods (6, 6') and mast heights (dl, d2) from the base level (8) to the articulation location (C, C') of the support rods on the mast (3, 3'), are different for adjacent umbrellas (1, 2) and are in the range of the following length relationships: $a 1 / a 2 = ] 1.0 to 1.06 ] ;$ $b 1 / b 2 = [ 0.93 to 1.00 [ ;$ $c 1 / c 2 = \left[0.95 to 1.05\right] \ \left\{1\right\} ;$ $d 1 / d 2 = ] 1.0 to 1.05 ] ;$ wherein
a1, a2 denotes the length of the outer arm portions,
b1, b2 denotes the length of the inner arm portions,
c1, c2 denotes the length of the support rods, and
d1, d2 denotes the mast heights from the base level to the articulation location (C, C') of the support rods on the respective mast in the maximum open state for two adjacent umbrellas.

2. Screen according to claim 1, **characterised in that** the length c1 of the support rod (6) of the first umbrella (1) is smaller than the length c2 of the support rod (6') of the second umbrella (2).

3. Screen according to either of the preceding claims, **characterised in that** the mast height (d1) from the base level (8) to the articulation location (C) of the support rod (6) of the first umbrella (1) is at least 102.5%, but at the most 104.5% of the mast height (d2) from the base level to the articulation location (C') of the support rod (6') of the second screen member.

4. Screen according to any one of the preceding claims, **characterised in that** the length (a1) of the outer arm portion (5) of the first umbrella (1) is at least 100.5%, but a maximum of 104.0% of the length (a2) of the outer arm portion (5') of the second umbrella (2).

5. Screen according to any one of the preceding claims, **characterised in that** the length (b1) of the inner arm portion (4) of the first umbrella (1) is at least 96%, but a maximum of 98% of the length (b2) of the inner arm portion (4') of the second umbrella (2).

6. Screen according to any one of the preceding claims, **characterised in that** the membranes (10, 10') of the umbrellas (1, 2) have a polygonal outer contour in the tensioned state.

7. Screen according to any one of the preceding claims, **characterised in that** the membranes (10, 10') of the umbrellas (1, 2) have a four-fold symmetrical outer contour, **in that** the umbrellas (1, 2) each have 4 diagonal arms (9, 9') in the 4 diagonal directions and 4 central arms (11, 11') in the directions of the lateral centres of the membranes (10, 10') which are offset through 45° relative thereto, and **in that** the lengths of the diagonal arms (9, 9') are selected in such a manner that, when adjacent umbrellas (1, 2) overlap in the edge region of the membranes (10, 10'), the ends of the diagonal arms (9, 9') of diagonally opposing umbrellas (1, 2) do not touch each other.

8. Screen according to any one of the preceding claims, **characterised in that** there is articulated to the outer arm portions (5, 5') at the right and left a passive arm (12, 12') which, when the umbrella (1, 2) is opened, extends at an angle away from the outer arm portion (5, 5') to the edge region of the membrane (10, 10').

9. Screen according to any one of the preceding claims, **characterised in that** at least some of the umbrellas (1, 2) can be rotated about a vertical rotation axis which extends through the mast (3, 3').

10. Screen according to any one of the preceding claims, **characterised in that** the rod assembly drive comprises a telescope-like linear drive which extends in the mast (3, 3') and which is preferably moved in a spindle-driven or hydraulic manner.

11. Screen according to any one of the preceding claims, **characterised in that** there are provided on the mast (3, 3') with spacing from the base illumination members and/or loudspeakers and/or devices which influence the climate and which are preferably fitted at a specific identical height above the common base level, respectively.

## Revendications

1. Blindage de type toit avec au moins un premier écran convertible (1) et au moins un second écran convertible (2), dans lequel le premier écran est respectivement agencé de manière contiguë au second écran,
dans lequel les écrans comportent respectivement un mât (3, 3'), une tige entraînée et une membrane pliable (10, 10'), dans lequel dans l'état déplié au maximum des écrans (1, 2) les membranes (10, 10') d'écrans (1, 2) contigus sont agencées dans leurs zones de bord verticalement l'une au-dessus de l'autre et se recouvrant horizontalement,
dans lequel la tige comprend au moins trois bras articulés qui présentent chacun une section de bras intérieure (4, 4') fixée au niveau d'un point d'articulation (B, B') par articulation sur le mât (3, 3') et une section de bras extérieure (5, 5') articulée radialement du mât vers l'extérieur avec une pointe de bras (G, G'),
dans lequel la section de bras extérieure (5, 5') est reliée par articulation à une barre d'appui (6, 6') qui est montée au-dessous du point d'articulation (B, B') de la section de bras intérieure (4, 4') au niveau du point d'articulation (C, C') sur le mât (3, 3'), et dans lequel la section de bras intérieure (4, 4') est reliée dans un point d'articulation (D, D') par articulation à une entretoise d'entraînement (7, 7') qui est montée au-dessus du point d'articulation (B, B') de la section de bras intérieure (4, 4') sur un entraînement de tige mobile longitudinalement dans le mât (3, 3'),
dans lequel la distance (f1) d'un niveau de sol (8) commun jusqu'à la pointe de bras (G*) du premier écran (1) s'élève dans l'état fermé à au moins 98 %, mais au maximum à 102 % de la distance (f2) du niveau de sol commun (8) jusqu'à la pointe de bras (G*') du second écran (2) dans l'état fermé,
**caractérisé en ce que**
au moins deux longueurs des éléments : sections de bras extérieures (5, 5'), sections de bras intérieures (4, 4'), barres d'appui (6, 6') et hauteurs de mât (dl, d2) du niveau de sol (8) jusqu'au point d'articulation (C, C') des barres d'appui sur le mât (3, 3'), pour des écrans (1, 2) contigus sont respectivement différentes et se situent dans la plage de rapports de longueur suivants : $a 1 / a 2 = ] 1 , 0 à 1 , 06 ] ;$ $b 1 / b 2 = [ 0 , 93 à 1 , 00 [ ;$ $c 1 / c 2 = \left[0,95 à 1,05\right] \ \left\{1\right\} ;$ $d 1 / d 2 = ] 1 , 0 à 1 , 05 ] ;$ dans lequel
a1, a2 est la longueur des sections de bras extérieures,
b1, b2 est la longueur des sections de bras intérieures,
c1, c2 est la longueur des barres d'appui et
d1, d2 sont les hauteurs de mât du niveau de sol jusqu'au point d'articulation (C, C') des barres d'appui sur le mât respectif dans l'état ouvert au maximum pour deux écrans contigus.

2. Blindage selon la revendication 1, **caractérisé en ce que** la longueur c1 de la barre d'appui (6) du premier écran (1) est inférieure à la longueur c2 de la barre d'appui (6') du second écran (2).

3. Blindage selon l'une quelconque des revendications précédentes, **caractérisé en ce que** la hauteur de mât (d1) du niveau de sol (8) jusqu'au point d'articulation (C) de la barre d'appui (6) du premier écran (1) s'élève au moins à 102,5 %, mais au maximum à 104,5 % de la hauteur de mât (d2) du niveau de sol jusqu'au point d'articulation (C') de la barre d'appui (6') du second écran.

4. Blindage selon l'une quelconque des revendications précédentes, **caractérisé en ce que** la longueur (a1) de la section de bras extérieure (5) du premier écran (1) s'élève au moins à 100,5 %, mais au maximum à 104,0 % de la longueur (a2) de la section de bras extérieure (5') du second écran (2).

5. Blindage selon l'une quelconque des revendications précédentes, **caractérisé en ce que** la longueur (b1) de la section de bras intérieure (4) du premier écran (1) s'élève au moins à 96 %, mais au maximum à 98 % de la longueur (b2) de la section de bras intérieure (4') du second écran (2).

6. Blindage selon l'une quelconque des revendications précédentes, **caractérisé en ce que** les membranes (10, 10') des écrans (1, 2) présentent dans l'état ouvert un contour extérieur polygonal.

7. Blindage selon l'une quelconque des revendications précédentes, **caractérisé en ce que** les membranes (10, 10') des écrans (1, 2) ont un contour extérieur quadruple symétrique, **en ce que** les écrans (1, 2) présentent respectivement 4 bras diagonaux (9, 9') dans les 4 sens diagonaux ainsi que 4 bras médians (11, 11') dans les sens y décalés de 45° des milieux des cotés des membranes (10, 10') et **en ce que** les longueurs des bras diagonaux (9, 9') sont choisies de sorte que lors du recouvrement d'écrans (1, 2) contigus dans la zone de bord des membranes (10, 10'), les extrémités des bras diagonaux (9, 9') d'écrans se trouvant en diagonale (1,2) ne se touchent pas.

8. Blindage selon l'une quelconque des revendications précédentes, **caractérisé en ce que** respectivement à gauche et droite, un bras passif (12, 12') est articulé aux sections de bras extérieures (5, 5'), lequel s'étend lors de l'ouverture de l'écran (1, 2) sous un angle de la section de bras extérieure (5, 5') vers la zone de bord de la membrane (10, 10').

9. Blindage selon l'une quelconque des revendications précédentes, **caractérisé en ce qu'**au moins certains des écrans (1, 2) sont rotatifs autour d'un axe de rotation vertical s'étendant par le mât (3, 3').

10. Blindage selon l'une quelconque des revendications précédentes, **caractérisé en ce que** l'entraînement de tige comporte un entraînement linéaire de type télescopique s'étendant dans le mât (3, 3') qui est déplacé de préférence par broche ou hydrauliquement.

11. Blindage selon l'une quelconque des revendications précédentes, **caractérisé en ce que** des corps d'éclairage et/ou des haut-parleurs et/ou des dispositifs influençant le climat sont prévus sur le mât (3, 3') à distance du sol, lesquels sont montés de préférence respectivement à une hauteur identique déterminée au-dessus du niveau de sol commun.
